# EUROPÄISCHE PATENTSCHRIFT

(11) **EP 3 085 876 B1**
(45) Veröffentlichungstag und Bekanntmachung des Hinweises auf die Patenterteilung: **19.08.2020**
(21) Anmeldenummer: 15164183.4
(22) Anmeldetag: 20.04.2015
(51) Int. Cl.: E06B 7/21

(54) **ABSENKDICHTUNGSVORRICHTUNG**
DROP-DOWN SEAL DEVICE
DISPOSITIF DE JOINT DESCENDANT

(43) Veröffentlichungstag der Anmeldung: 26.10.2016
(73) Patentinhaber: ASSA ABLOY (Schweiz) AG, 8805 Richterswil (CH)
(72) Erfinder: DINTHEER, Andreas, 8308 Illnau (CH)
(74) Vertreter: Clerc, Natalia

(56) Entgegenhaltungen:
- CH-A1- 704 410
- DE-U1-202012 100 752

## Beschreibung

### TECHNISCHES GEBIET

Die vorliegende Erfindung betrifft eine Absenkdichtungsvorrichtung.

### STAND DER TECHNIK

Automatisch mechanisch absenkbare Dichtungsvorrichtungen sind bekannt. Sie werden im Allgemeinen für schwellenlose Türen eingesetzt, um den unteren Spalt zwischen Türflügel und Boden gegen Durchzug, Schall und Lichtdurchlass zu dichten. Bewährt hat sich eine Dichtung, wie sie beispielweise in EP 0 338 974 offenbart ist. Die Betätigung der Dichtungsvorrichtung erfolgt dabei automatisch beim Schliessen und Öffnen der Tür. Beispiele entsprechender Absenkmechanismen sind in EP 0 509 961, DE 19 516 530, DE 3 526 720, DE 3 418 438 und DE 3 427 938 offenbart. Die Betätigung der Absenkdichtung erfolgt dabei ein- oder zweiseitig, jedoch stets stirnseitig, indem beim Schliessen der Tür ein dem Türflügel vorstehender federbelasteter Auslösebolzen eingedrückt wird.

Des Weiteren sind Absenkdichtungen bekannt, welche über eine Vertikalstange ausgelöst werden. Diese Vertikalstange ist mit dem Türschloss verbunden. Ein Beispiel hierfür ist EP 2 063 060. Hier wirkt ein keilförmiges Ende einer Vertikalstange auf ein keilförmiges Ende einer horizontal verlaufenden Betätigungsstange. Die für die Absenkung benötigte Kraft ist jedoch relativ gross und vervielfacht sich mit der Länge der Dichtung.

EP 2 305 938, JP 10 238 250, JP 9 151 679, JP 978 958 verwenden Schwenkelemente, um eine extern einwirkende Kraft auf das Betätigungselement des Absenkmechanismus zu übertragen. WO 2010/057226 schlägt die Verwendung von Drehscheiben für die Kraftübertragung vor.

EP 2 085 559 offenbart eine automatisch absenkbare Fenster- oder Türdichtung, welche seitlich, d.h. senkrecht zur Längsrichtung der Dichtleiste, ausgelöst wird. Hierfür greift ein Bolzen, welcher ein Fenster im Gehäuse der Dichtung durchsetzt, in den Absenkmechanismus ein.

EP 2 634 350 offenbart eine Dichtung für Schiebetüren, welche auf einer Seite stirnseitig mit Druck ausgelöst werden kann und welche auf der gegenüberliegenden Seite mit Zug auslösbar ist. Hierfür ist auf der Zugseite ein stirnseitig der Dichtung im rechten Winkel abstehender Ausleger angeordnet. Steht beim Schliessen der Schiebetür dieser Auslöser an einem Anschlag eines Türrahmens an, so senkt sich die Dichtung ab. Diese Lösung benötigt relativ viel Platz und auch die zur Auslösung der Dichtung benötigte Kraft ist relativ gross.

Das Kraftübertragungsmodul gemäss CH 704 410 mit der stirnseitigen Auslösung hat sich bewährt, insbesondere da die Auslösekraft verringert werden kann. Dieses Modul ist jedoch je nach Design der Schiebetür nicht einsetzbar.

DE 20 2012 100752 U offenbart ein seitlich vorstehendes Auslöseelement, welches fest mit dem stabförmigen Betätigungselement verbunden ist und dieses beim Schliessen der Türe mit sich zieht.

### DARSTELLUNG DER ERFINDUNG

Es ist deshalb eine Aufgabe der Erfindung, eine Absenkdichtungsvorrichtung sowie eine Auslöseeinheit für eine Absenkdichtung zu schaffen, welche für die Betätigung der Dichtung einen relativ geringen Kraftaufwand benötigt und somit auch für den Einsatz in langen Schiebetoren geeignet ist.

Diese Aufgabe löst eine Absenkdichtungsvorrichtung mit den Merkmalen das Patentanspruchs 1 sowie des Patentanspruchs 2.

Die erfindungsgemässe Absenkdichtungsvorrichtung für einen Flügel eines Schiebetors, einer Schiebetür oder eines Schiebefensters umfasst:
eine Gehäuseschiene,
eine in der Gehäuseschiene absenkbar und anhebbar gehaltene Dichtleiste,
einen in der Gehäuseschiene angeordneten Absenkmechanismus zum Absenken der Dichtleiste,
ein mit dem Absenkmechanismus wirkverbundenes und in der Gehäuseschiene angeordnetes Betätigungselement, welches durch seine Verschiebung in Längsrichtung der Gehäuseschiene den Absenkmechanismus betätigt, und
ein Schwenkelement, welches eine auf das Schwenkelement einwirkende externe Auslösekraft auf das Betätigungselement übermittelt.

Das Schwenkelement ist um eine Achse schwenkbar, welche senkrecht zur Längsrichtung der Gehäuseschiene verläuft. Das Schwenkelement weist einen ersten Arm und einen zweiten Arm auf, wobei am ersten Arm ein Auslöseelement angeordnet ist oder wobei der erste Arm mit einem Auslöseelement kontaktierbar oder verbindbar ist und wobei der zweite Arm auf das Betätigungselement der Dichtung wirkt. Erfindungsgemäss steht das Auslöseelement dem ersten Arm senkrecht zur Längsrichtung der Gehäuseschiene vor.

Die erfindungsgemässe Dichtungsvorrichtung ist relativ einfach und platzsparend aufgebaut. Ihre Auslösung durch seitliche Krafteinwirkung weist mehrere weitere Vorteile auf. Die Kraftübertragung lässt sich durch entsprechende Konfiguration der einzelnen Komponenten der Dichtung auf einfache Art und Weise wählen. Zudem erlaubt die seitliche Krafteinwirkung bei Schiebetoren- oder -türen und bei Schiebefenstern andere Gestaltungsformen als beim Kraftmodul gemäss CH 704 410. Ein weiterer Vorteil ist, dass sich die Dichtung an beliebiger Stelle im Tor- oder Türblatt anordnen lässt. Des Weiteren ist es vorteilhaft, dass das Auslöseelement lediglich seitlich, jedoch nicht in der Länge der Dichtung und des Torflügels vorsteht. Zudem lässt sich die Auslöseeinheit einfacher und somit kleiner und kostengünstiger gestalten. Ein grosser Vorteil ist, dass die Auslöseeinheit ein bezüglich der restlichen Dichtungsvorrichtung separates Bauteil ist. Dies erleichtert die Montage.

Im Folgenden wird vor Allem von "Toren" gesprochen, wobei auch "Türen" und "Fenster" mitumfasst sind.

Die Auslöseeinheit ist mit einfachsten Mitteln und in minimaler Grösse ausgeführt, wenn der zweite Arm unmittelbar auf das Betätigungselement einwirkt. Es ist jedoch auch möglich, dass der zweite Arm über weitere Mittel auf das Betätigungselement wirkt. Beispielsweise kann der zweite Arm Teil eines Getriebes, eines Seilzuges oder eines Bowdenzuges sein.

Vorzugsweise ist das Betätigungselement ein sich in Längsrichtung der Gehäuseschiene erstreckender Bolzen, welcher mit einem Schieber des Absenkmechanismus verbunden ist, wie dies aus den eingangs erwähnten Absenkdichtungen gemäss dem Stand der Technik bekannt ist. Die erfindungsgemässe Auslöseeinheit lässt sich somit insbesondere für diese Art Dichtungen einsetzen. Vorzugsweise wird sie für eine Absenkdichtung eingesetzt, wie sie in CH 704 410 beschrieben ist. Vorzugsweise greift der zweite Arm in ein Fenster der Gehäuseschiene der Absenkdichtung ein.

Vorzugsweise schwenkt das Auslöseelement den ersten Arm durch Krafteinwirkung parallel zur Längsrichtung der Gehäuseprofilschiene, jedoch entgegen der Schliessrichtung des Flügels, um die Schwenkachse. Diese Bewegung erlaubt eine hohe Flexibilität in der Ausgestaltung von Schiebetoren. Insbesondere lassen sich sehr lange einstückige Dichtungen, vorzugsweise von bis zu 10 m, mit einer einzigen Auslöseeinheit aktivieren. Dies ist insbesondere bei Verwendung der Dichtungsvorrichtung in langen Toren vorteilhaft. Es ist mit dieser Dichtungsvorrichtung jedoch auch möglich, mehrere hintereinander angeordnete Schiebetore durch das jeweils vorangehende Schiebetor zu betätigen.

Das Auslöseelement kann fest mit dem ersten Arm verbunden sein oder es kann sich bei Betätigung der Vorrichtung mit diesem Arm verbinden, z.B. indem es in eine Ausnehmung des ersten Arms eingreift. Im zweiten Fall ist das Auslöseelement vorzugsweise an der Gebäudewand oder am Tür- oder Fensterrahmen angeordnet, insbesondere daran befestigt. In bevorzugten Ausführungsformen ist das Auslöseelement ein Bolzen.

Vorzugsweise ist eine Führung vorhanden. In bevorzugten Ausführungsformen durchsetzt das Auslöseelement ein Fenster eines Gehäuses der Auslöseeinheit, wobei das Auslöseelement innerhalb dieses Fensters bewegbar ist. Das Fenster kann somit als beidseitiger Anschlag dienen.

Damit sich die Dichtung mit möglichst geringem Kraftaufwand absenken lässt, ist der erste Arm länger ausgebildet als der zweite Arm. Vorzugsweise ist der erste Arm um ein Vielfaches länger ausgebildet als der zweite Arm. Ist eine Untersetzung gewünscht, so lässt sich dies erzielen, indem der erste Arm kürzer ausgebildet wird als der zweite Arm.

Eine einfache und platzsparende Ausgestaltung liegt in denjenigen Ausführungsbeispielen vor, in welchen die zwei Arme des Schwenkelements fest und lagefixiert miteinander verbunden sind und/oder das Schwenkelement einstückig ausgebildet ist. Die zwei Arme bilden einen gemeinsamen Hebel, wobei die Arme durch die Schwenkachse definiert sind.

Damit die Absenkdichtung optimal aktiviert wird, weist der zweite Arm in bevorzugten Ausführungsformen eine Kraftübertragungsfläche auf zur Kontaktierung des Betätigungselements. Diese Kraftübertragungsfläche ist vorzugsweise evolventenförmig ausgebildet.

Die Auslöseeinheit lässt sich einfach montieren, wenn das Schwenkelement bzw. der Hebel in einem Gehäuse angeordnet ist. Vorzugsweise weist das Gehäuse eine Frontplatte bzw. eine Stulpplatte auf zur Befestigung an einer Stirnseite des Flügels. Das Gehäuse ermöglicht zudem die einfache Ausbildung eines Fensters in einer ihrer Seitenwände. Das Auslöseelement steht dabei vorzugsweise dem Gehäuse nach aussen vor oder ragt von aussen in das Gehäuse hinein.

Die Auslöseeinheit der oben beschriebenen Absenkdichtungsvorrichtungen weist in einer Ausführungsform ein Schwenkelement bzw. einen Hebel auf, welches bzw. welcher ausgebildet ist, um eine auf das Schwenkelement einwirkende externe Auslösekraft auf ein Betätigungselement einer Absenkdichtung der Absenkdichtungsvorrichtung zu übermitteln. Das Schwenkelement ist um eine Schwenkachse schwenkbar. Es weist einen ersten Arm und einen zweiten Arm auf, wobei am ersten Arm ein Auslöseelement angeordnet ist oder wobei der erste Arm mit einem Auslöseelement kontaktierbar oder verbindbar ist und wobei der zweite Arm auf das Betätigungselement wirkt. Erfindungsgemäss steht das Auslöseelement dem ersten Arm parallel zur Schwenkachse vor.

Die Auslöseeinheit der oben beschriebenen Absenkdichtungsvorrichtungen weist in derselben oder einer weiteren Ausführungsform ein Schwenkelement auf, welches ausgebildet ist, um eine auf das Schwenkelement einwirkende externe Auslösekraft auf ein Betätigungselement einer Absenkdichtung der Absenkdichtungsvorrichtung zu übermitteln. Das Schwenkelement ist um eine Schwenkachse schwenkbar. Das Schwenkelement weist einen ersten Arm und einen zweiten Arm auf, wobei ersten Arm ein Auslöseelement angeordnet ist oder wobei der erste Arm mit dem Auslöseelement kontaktierbar oder verbindbar ist. Der zweite Arm ist ausgebildet, um auf das Betätigungselement zu wirken. Die Auslöseeinheit weist ein Gehäuse auf, welches mindestens auf einer Seite mit einem Fenster versehen ist zur Aufnahme des Auslöseelements in Richtung parallel zur Schwenkachse.

Weitere Ausführungsformen sind in den abhängigen Ansprüchen angegeben.

### KURZE BESCHREIBUNG DER ZEICHNUNGEN

Eine bevorzugte Ausführungsform der Erfindung ist im Folgenden anhand der Zeichnungen beschrieben, die lediglich zur Erläuterung dienen und nicht einschränkend auszulegen sind. In den Zeichnungen zeigen:
- Figur 1: eine schematische Darstellung eines teilweise geschlossenen Schiebetors mit einer erfindungsgemässen Absenkdichtungsvorrichtung von oben;
- Figur 2: eine Seitenansicht eines in einem Gebäude eingebauten Schiebetors gemäss Figur 1;
- Figur 3: eine perspektivische Darstellung einer Auslöseeinheit der Absenkdichtungsvorrichtung gemäss Figur 2;
- Figur 4: eine zweite perspektivische Darstellung der Auslöseeinheit gemäss Figur 2;
- Figur 5: einen Längsschnitt des Innenraums der Auslöseeinheit gemäss Figur 3;
- Figur 6: eine Ansicht der Auslöseeinheit gemäss Figur 3 von oben;
- Figur 7: eine perspektivische Darstellung eines Teils der Absenkdichtung gemäss Figur 2;
- Figur 8: einen perspektivischen Teilschnitt durch einen unteren Bereich der Absenkdichtungsvorrichtung gemäss Figur 2;
- Figur 9: einen Längsschnitt durch die Absenkdichtungsvorrichtung gemäss Figur 2 und
- Figur 10: einen vergrösserten Ausschnitt eines Teils der Figur 9.

### BESCHREIBUNG BEVORZUGTER AUSFÜHRUNGSFORMEN

In den Figuren 1 und 2 ist ein Schiebetor bzw. eine Schiebetüre dargestellt. Ein Schiebetorflügel ist mit dem Bezugszeichen T, die angrenzenden Wände oder Türrahmen mit W1 und W2 sowie der Boden mit B bezeichnet. Die Schliessrichtung des Türflügels ist in Figur 1 mit einem Pfeil dargestellt.

In der Darstellung gemäss Figur 2 ist die erfindungsgemässe Absenkdichtungsvorrichtung erkennbar. Sie weist eine Absenkdichtung 1 sowie eine Auslöseeinheit 2 auf. Die Absenkdichtung 1 ist eine automatisch mechanisch auslösbare Absenkdichtung bekannter Art, wie sie beispielsweise in den eingangs beschriebenen Patentpublikationen offenbart ist. Sie weist eine Gehäuseschiene 10 (siehe Figur 7) auf, welche mit dem Torflügel T fest verbunden ist. Sie kann beispielsweise an der unteren Stirnseite des Tors oder in einer unteren Nut des Torflügels angeordnet sein. Die Absenkdichtung 1 ist fest mit dem Türflügel T verbunden.

Die Absenkdichtung 1 umfasst ferner eine relativ zur Gehäuseschiene 1 anhebbare und absenkbare Dichtleiste. Die Dichtleiste weist vorzugsweise eine Trägerschiene 12 sowie ein daran befestigtes ein- oder mehrteiliges elastomeres Dichtungsprofil 11 auf. Gehäuseschiene 1, Trägerschiene 12 sowie Dichtungsprofil 11 erstrecken sich vorzugsweise annähernd über die gesamte Breite des Torflügels T. Je nach Ausführungsform kann die Absenkdichtung auch kürzer ausgebildet sein.

Der Absenkmechanismus des Torflügels T ist in den Figuren nicht vollständig erkennbar. Er ist jedoch vorzugsweise wie oben bereits beschrieben ausgebildet, insbesondere wie er in DE 195 16 530 und den anderen Patentpublikationen der Planet GDZ AG offenbart ist. Der Absenkmechanismus umfasst ein Betätigungselement, hier einen Betätigungsbolzen 13, welcher sich in Längsrichtung L der Gehäuseschiene 10 erstreckt und mit einem Schieber 15 verbunden ist, welcher wiederum mit Enden von Blattfedern verbunden ist. Ein Teil des Schiebers 15 ist in Figur 10 erkennbar. Die Blattfedern sind mit einem zweiten Ende an der Gehäuseschiene 10 befestigt und in einem mittleren Bereich mit der Trägerschiene 12 verbunden. Dadurch wird die Trägerschiene 12 gemeinsam mit dem Dichtungsprofil 11 abgesenkt, wenn der Betätigungsbolzen 13 in Längsrichtung L weiter in die Gehäuseschiene 1 hineingedrückt wird.

Erfindungsgemäss weist die Vorrichtung die bereits erwähnte Auslöseeinheit 2 auf. Diese weist ein Gehäuse 20 auf (siehe die Figuren 3 und 4) mit einer Frontplatte 21, welche zur Befestigung der Auslöseeinheit 2 an der in Schliessrichtung des Torflügels T hinteren Stirnseite des Flügels T dient. Die Befestigungslöcher für entsprechende Schrauben sind mit dem Bezugszeichen 29 versehen.

Vorzugsweise ist die Absenkdichtung 1 mittels der Auslöseeinheit 2 am oder im Torflügel T gehalten. Das Gehäuse 20 weist hierfür vorzugsweise einen Befestigungswinkel 28 auf, in welcher ein oberer Steg der Gehäuseschiene 10 der Absenkdichtung 1 eingehängt werden kann. Die Befestigung der Absenkdichtung 1 auf der anderen Seite des Torflügels T kann auf bekannte Art und Weise erfolgen. Insbesondere kann sie mittels eines Befestigungswinkels 14 an die gegenüberliegende Stirnseite des Flügels T angeschraubt sein. Dieser ist in Figur 9 dargestellt.

Die Auslöseeinheit 2 weist ein Auslöseelement auf, hier einen Auslösebolzen 22, welcher einer Seitenwand 23 des Gehäuses 20 vorsteht. Er verläuft somit senkrecht zur Längsrichtung L der Gehäuseschiene 10 und der Absenkdichtung 1. Beim Schliessen des Tors gleitet dieser Auslösebolzen 22 zunächst ungehindert entlang der Wand des Gebäudes und dem Türrahmen, bis er zu einem Anschlag A gelangt. Dies ist in den Figuren 1 und 2 erkennbar. Wird der Torflügel weiter geschlossen, so wird der Auslösebolzen 22 in Richtung parallel, jedoch entgegen gesetzt zur Schliessrichtung, nach hinten bewegt, und er senkt die Dichtleiste entgegen der Federkraft des Absenkmechanismus ab. Die Dichtleiste dichtet den Torflügel T gegenüber dem Boden. Die Schliessbewegung ist in Figur 1 anhand des Pfeils sichtbar. Wird der Torflügel wieder geöffnet, so bewegt sich der Auslösebolzen 22 wieder vom Anschlag A weg und die Dichtleiste wird aufgrund der Rückstellkraft der Federn wieder angehoben.

Alternativ liesse sich der Auslösebolzen 22 auch am Türrahmen oder an der Wand befestigen, wobei er in das Gehäuse 20 der Auslöseeinheit 2 eingreift und den dortigen Mechanismus aktiviert.

Der Mechanismus der Auslöseeinheit 2 ist in Figur 5 sowie den Figuren 8 bis 11 gut erkennbar. Er umfasst ein Schwenkelement bzw. einem Hebel mit einem ersten Arm 25 und einem zweiten Arm 26, welche fest miteinander verbunden sind und welche um eine Schwenkachse 27 schwenkbar sind. Die Schwenkachse 27 verläuft senkrecht zur Längsrichtung L der Gehäuseschiene 1 und parallel zum Auslösebolzen 22. Die Schwenkbewegung des ersten Arms 25 beim Schliessen des Torflügels T ist in Figur 5 mit einem Pfeil dargestellt. Der zweite Arm 26 wird dabei in die Gegenrichtung geschwenkt.

Der erste Arm 25 ist vorzugsweise geradlinig ausgebildet. Der zweite Arm 26 ist vorzugsweise in einem Winkel zum ersten Arm 25 angeordnet, wobei er vorzugsweise zur Schwenkachse 27 hin geneigt ist. Der erste und der zweite Arm 25, 26 verlaufen jedoch vorzugsweise in einer gemeinsamen Ebene senkrecht zur Schwenkachse 27.

Der zweite Arm 26 weist eine Kraftübertragungsfläche 260 auf, welche beim Schliessen des Torflügels T die Stirnfläche des Betätigungsbolzens 13 kontaktiert und so den Betätigungsbolzen 13 in die Gehäuseschiene 1 weiter hineindrückt. Diese Kraftübertragungsfläche 260 ist vorzugsweise evolventenförmig ausgebildet, um optimal der Oberfläche des Betätigungsbolzens 13 entlang zu gleiten.

Wie in den Figuren 3 und 4 erkennbar ist, steht der zweite Arm 26 dem Gehäuse 20 nach unten vor, damit er auf den Absenkmechanismus der Absenkdichtung 1 einwirken kann. Dies wird weiter unten noch näher erläutert.

Wie in Figur 5 erkennbar ist, ist der erste Arm 25 vorzugsweise länger ausgebildet als der zweite Arm 26. Die Unterteilung in den ersten und den zweiten Arm 25, 26 erfolgt bei der Schwenkachse 27. Vorzugsweise ist der erste Arm 25 um ein Vielfaches länger. Dadurch wird eine reduzierte Kraftübertragung erreicht, so dass eine geringe Auslösekraft genügt, um die Dichtung abzusenken.

Das Gehäuse 20 weist in einer Seitenwand 23 ein Fenster 24 in Form eines gebogenen Schlitzes auf. Durch dieses Fenster 24 ragt der Auslösebolzen 22, welcher mit dem ersten Arm 25 fest verbunden ist. Er ist in einem rechten Winkel zum ersten Arm 25 angeordnet und steht dem Gehäuse 20 vor, wie dies gut in Figur 6 erkennbar ist.

In einer bevorzugten Ausführungsform weist das Gehäuse 20 auf beiden Seiten ein Fenster 24 auf. Dadurch lässt sich der Auslösebolzen 22 wahlweise durch das rechte oder linke Fenster 24 stecken. Die Vorrichtung kann somit vor Ort beliebig auf der rechten oder der linken Seite des Torblatts angeordnet werden. Die Frontplatte 21 ist einfach entsprechend am Gehäuse 20 anzuschrauben.

Das Gehäuse 20 kann dieselbe Breite aufweisen wie die Frontplatte 21. Vorzugsweise ist es jedoch schmaler ausgebildet, so dass es in einer relativ schmalen Nut des Torflügels T eingelassen werden kann. Dadurch werden die Brandschutzeigenschaften des Tors kaum verändert. Vorzugsweise steht die Frontplatte 21 dem Gehäuse 20 lediglich einseitig vor, wie dies in Figur 6 erkennbar ist.

Anhand der Figuren 8 bis 10 ist die Wirkung der Auslöseeinheit 2 auf die Absenkdichtung 1 gut erkennbar.

Die Gehäuseprofilschiene 10 weist in ihrer oberen Fläche ein Fenster 100 auf. Durch dieses Fenster ragt der zweite Arm 26 des Schwenkelements hinunter bis zum Betätigungsbolzen 13. Der Betätigungsbolzen 13 ist in der Gehäuseschiene 10 angeordnet. Er erstreckt sich vorzugsweise nicht bis zu ihrem benachbarten Ende hin. Dadurch kann der zweite Arm 26 mit seiner Kraftübertragungsfläche 260 den Betätigungsbolzen 13 stirnseitig kontaktieren. Er kann diesen somit beim Schliessen des Torflügels T, wenn der Auslösebolzen 22 das Schwenkelement schwenkt und den zweiten Arm 26 in Zeichnungsrichtung nach rechts drückt, weiter in die Gehäuseschiene 10 hinein drücken und somit die Dichtleiste absenken.

In einer alternativen Ausführungsform ist am Betätigungsbolzen 13 ein nach oben ragender Mitnehmer befestigt, welcher die Kraftübertragungsfläche 260 des zweiten Arms 26 kontaktiert und bei Bewegung des zweiten Arms 26 die Kraft auf den Bolzen 13 überträgt. In dieser Ausführungsform ist es nicht notwendig, dass der zweite Arm 26 dem Gehäuse 20 unten vorsteht, da der Mitnehmer je nach Ausgestaltung auch in das Gehäuse 20 ragen kann.

Die erfindungsgemässe Vorrichtung ermöglicht, die Absenkdichtungen von Schiebetoren oder -türen mit geringem Kraftaufwand auszulösen, wobei die Vorrichtung mit einer beliebigen Kraftübersetzung oder -untersetzung sowie relativ klein und einfach ausgebildet werden kann.

**BEZUGSZEICHENLISTE**

| | | | |
|---|---|---|---|
| 1 | Absenkdichtung | 24 | Fenster |
| 10 | Gehäuseschiene | 25 | erster Arm |
| 100 | Fenster | 26 | zweiter Arm |
| 11 | Dichtungsprofil | 260 | Kraftübertragungsfläche |
| 12 | Trägerschiene | 27 | Schwenkachse |
| 13 | Betätigungsbolzen | 28 | Befestigungswinkel |
| 14 | Befestigungswinkel | 29 | Befestigungsloch |
| 15 | Schieber | | |
| | | T | Torflügel |
| 2 | Auslöseeinheit | W1 | erster Wandabschnitt |
| 20 | Gehäuse | W2 | zweiter Wandabschnitt |
| 21 | Frontplatte | A | Anschlag |
| 22 | Auslösebolzen | B | Boden |
| 23 | Seitenwand | L | Längsachse |

## Patentansprüche

1. Absenkdichtungsvorrichtung für einen Flügel (T) eines Schiebetors, einer Schiebetür oder eines Schiebefensters, wobei die Absenkdichtungsvorrichtung aufweist:
eine Gehäuseschiene (10),
eine in der Gehäuseschiene (10) absenkbar und anhebbar gehaltene Dichtleiste (11, 12),
einen in der Gehäuseschiene (10) angeordneten Absenkmechanismus zum Absenken der Dichtleiste (11, 12),
ein mit dem Absenkmechanismus wirkverbundenes und in der Gehäuseschiene (10) angeordnetes Betätigungselement (13), welches durch seine Verschiebung in Längsrichtung der Gehäuseschiene (10) den Absenkmechanismus betätigt, und
ein Schwenkelement (25, 26), welches eine auf das Schwenkelement (25, 26) einwirkende externe Auslösekraft auf das Betätigungselement (13) übermittelt,
wobei die Absenkdichtungsvorrichtung ein Auslöseelement (22) aufweist,
wobei das Schwenkelement (25, 26) um eine Schwenkachsachse (27) schwenkbar ist, welche senkrecht zur Längsrichtung (L) der Gehäuseschiene (10) verläuft und wobei das Schwenkelement (25, 26) einen ersten Arm (25) und einen zweiten Arm (26) aufweist, wobei das Auslöseelement (22) am ersten Arm (25) angeordnet ist und wobei der zweite Arm (26) auf das Betätigungselement (13) wirkt, **dadurch gekennzeichnet,**
**dass** das Auslöseelement (22) dem ersten Arm (25) senkrecht zur Längsrichtung (L) der Gehäuseschiene (10) und parallel zur Schwenkachse (27) vorsteht.

2. Absenkdichtungsvorrichtung für einen Flügel (T) eines Schiebetors, einer Schiebetür oder eines Schiebefensters, wobei die Absenkdichtungsvorrichtung aufweist:
eine Gehäuseschiene (10),
eine in der Gehäuseschiene (10) absenkbar und anhebbar gehaltene Dichtleiste (11, 12),
einen in der Gehäuseschiene (10) angeordneten Absenkmechanismus zum Absenken der Dichtleiste (11, 12),
ein mit dem Absenkmechanismus wirkverbundenes und in der Gehäuseschiene (10) angeordnetes Betätigungselement (13), welches durch seine Verschiebung in Längsrichtung der Gehäuseschiene (10) den Absenkmechanismus betätigt, und
ein Schwenkelement (25, 26), welches eine auf das Schwenkelement (25, 26) einwirkende externe Auslösekraft auf das Betätigungselement (13) übermittelt,
wobei die Absenkdichtungsvorrichtung ein Auslöseelement (22) aufweist,
wobei das Schwenkelement (25, 26) um eine Schwenkachse (27) schwenkbar ist, welche senkrecht zur Längsrichtung (L) der Gehäuseschiene (10) verläuft und wobei das Schwenkelement (25, 26) einen ersten Arm (25) und einen zweiten Arm (26) aufweist, wobei der erste Arm (25) mit dem Auslöseelement (22) kontaktierbar oder verbindbar ist und wobei der zweite Arm (26) auf das Betätigungselement (13) wirkt,
**dadurch gekennzeichnet,**
**dass** das Auslöseelement (22) im kontaktierten oder verbundenen Zustand dem ersten Arm (25) senkrecht zur Längsrichtung (L) der Gehäuseschiene (10) und parallel zur Schwenkachse (27) vorsteht.

3. Absenkdichtungsvorrichtung nach einem der Ansprüche 1 oder 2, wobei der zweite Arm (26) unmittelbar auf das Betätigungselement (13) einwirkt.

4. Absenkdichtungsvorrichtung nach einem der Ansprüche 1 bis 3, wobei das Betätigungselement (13) ein sich in Längsrichtung (L) der Gehäuseschiene (10) erstreckender Bolzen ist, welcher mit einem Schieber des Absenkmechanismus verbunden ist.

5. Absenkdichtungsvorrichtung nach einem der Ansprüche 1 bis 4, wobei das Auslöseelement (22) den ersten Arm (25) durch Krafteinwirkung parallel zur Längsrichtung (L) der Gehäuseschiene (10), jedoch entgegen der Schliessrichtung des Flügels (T), um die Schwenkachse (27) schwenkt.

6. Absenkdichtungsvorrichtung nach einem der Ansprüche 1 bis 5, wobei das Auslöseelement (22) ein Bolzen ist.

7. Absenkdichtungsvorrichtung nach einem der Ansprüche 1 bis 6, wobei das Auslöseelement (22) ein in einem Gehäuse (20) angeordnetes Fenster (24) durchsetzt und innerhalb dieses Fensters (24) bewegbar ist.

8. Absenkdichtungsvorrichtung nach einem der Ansprüche 1 bis 7, wobei der erste Arm (25) und der zweite Arm (26) unterschiedlich lang ausgebildet sind.

9. Absenkdichtungsvorrichtung nach Anspruch 8, wobei der erste Arm (25) länger ausgebildet ist als der zweite Arm (26), vorzugsweise ist er um ein Vielfaches länger ausgebildet.

10. Absenkdichtungsvorrichtung nach einem der Ansprüche 1 bis 9, wobei die zwei Arme (25, 26) des Schwenkelements fest und lagefixiert miteinander verbunden sind und/oder wobei das Schwenkelement einstückig ausgebildet ist.

11. Absenkdichtungsvorrichtung nach einem der Ansprüche 1 bis 10, wobei der zweite Arm (26) eine Kraftübertragungsfläche (260) aufweist zur Kontaktierung des Betätigungselements (13).

12. Absenkdichtungsvorrichtung nach einem der Ansprüche 1 bis 11, wobei das Schwenkelement (25, 26) in einem Gehäuse (20) angeordnet ist.

13. Absenkdichtungsvorrichtung nach Anspruch 12, wobei das Gehäuse (20) eine Frontplatte (21) aufweist zur Befestigung an einer Stirnseite des Flügels (T).

14. Absenkdichtungsvorrichtung nach Anspruch 1 und einem der Ansprüche 12 oder 13 in Kombination mit Anspruch 7, wobei das Fenster (24) in einer Seitenwand (23) des Gehäuses (20) angeordnet ist und das Auslöseelement (22) nach aussen vorsteht.

15. Absenkdichtungsvorrichtung nach Anspruch 2 und einem der Ansprüche 12 oder 13 in Kombination mit Anspruch 7, wobei das Fenster (24) in einer Seitenwand (23) des Gehäuses (20) angeordnet ist und das Auslöseelement (22) von aussen in das Gehäuse (20) hineinragt.

16. Absenkdichtungsvorrichtung nach einem der Ansprüche 1 bis 15, wobei der zweite Arm (26) in ein Fenster (100) der Gehäuseschiene (10) eingreift.

## Claims

1. Drop-down sealing device for a leaf (T) of a sliding gate, a sliding door or a sliding window, wherein the drop-down sealing device comprises:
a housing rail (10),
a sealing strip (11, 12) which is held in the housing rail (10) such that it can be lowered and raised,
a lowering mechanism arranged in the housing rail (10) and intended for lowering the sealing strip (11, 12),
an actuating element (13) operatively connected to the lowering mechanism and arranged in the housing rail (10), wherein the actuating element (13) actuates the lowering mechanism by being displaced in the longitudinal direction of the housing rail (10), and
a pivoting element (25, 26) which transmits an external triggering force acting on the pivoting element (25, 26) to the actuating element (13),
wherein the drop-down sealing device comprises a triggering element (22),
wherein the pivoting element (25, 26) can be pivoted about a pivot axis (27) which extends perpendicularly to the longitudinal direction (L) of the housing rail (10), and wherein the pivoting element (25, 26) has a first arm (25) and a second arm (26), wherein the triggering element (22) is arranged on the first arm (25), and wherein the second arm (26) acts on the actuating element (13), **characterized**
**in that** the triggering element (22) projects from the first arm (25) perpendicularly to the longitudinal direction (L) of the housing rail (10) and parallel to the pivot axis (27).

2. Drop-down sealing device for a leaf (T) of a sliding gate, a sliding door or a sliding window, wherein the drop-down sealing device comprises:
a housing rail (10),
a sealing strip (11, 12) which is held in the housing rail (10) such that it can be lowered and raised,
a lowering mechanism arranged in the housing rail (10) and intended for lowering the sealing strip (11, 12),
an actuating element (13) operatively connected to the lowering mechanism and arranged in the housing rail (10), wherein the actuating element (13) actuates the lowering mechanism by being displaced in the longitudinal direction of the housing rail (10), and
a pivoting element (25, 26) which transmits an external triggering force acting on the pivoting element (25, 26) to the actuating element (13),
wherein the drop-down sealing device comprises a triggering element (22),
wherein the pivoting element (25, 26) can be pivoted about a pivot axis (27) which extends perpendicularly to the longitudinal direction (L) of the housing rail (10), and wherein the pivoting element (25, 26) has a first arm (25) and a second arm (26), wherein the first arm (25) can be contacted with or connected to the triggering element (22), and wherein the second arm (26) acts on the actuating element (13), **characterized in that**, in the contacted or connected state, the triggering element (22) projects from the first arm (25) perpendicularly to the longitudinal direction (L) of the housing rail (10) and parallel to the pivot axis (27).

3. Drop-down sealing device according to either of Claims 1 and 2, wherein the second arm (26) acts directly on the actuating element (13).

4. Drop-down sealing device according to one of Claims 1 to 3, wherein the actuating element (13) is a pin which extends in the longitudinal direction (L) of the housing rail (10) and is connected to a slide of the lowering mechanism.

5. Drop-down sealing device according to one of Claims 1 to 4, wherein the triggering element (22) pivots the first arm (25) by action of force parallel to the longitudinal direction (L) of the housing rail (10), but counter to the closing direction of the leaf (T), about the pivot axis (27).

6. Drop-down sealing device according to one of Claims 1 to 5, wherein the triggering element (22) is a bolt.

7. Drop-down sealing device according to one of Claims 1 to 6, wherein the triggering element (22) passes through a window (24) arranged in a housing (20) and is movable within this window (24).

8. Drop-down sealing device according to one of Claims 1 to 7, wherein the first arm (25) and the second arm (26) are designed to have different lengths.

9. Drop-down sealing device according to Claim 8, wherein the first arm (25) is designed to be longer than the second arm (26), preferably designed to be longer by a multiple.

10. Drop-down sealing device according to one of Claims 1 to 9, wherein the two arms (25, 26) of the pivoting element are connected to one another firmly and in a positionally fixed manner and/or wherein the pivoting element is formed in one piece.

11. Drop-down sealing device according to one of Claims 1 to 10, wherein the second arm (26) has a force-transmission surface (260) for contacting the actuating element (13).

12. Drop-down sealing device according to one of Claims 1 to 11, wherein the pivoting element (25, 26) is arranged in a housing (20).

13. Drop-down sealing device according to Claim 12, wherein the housing (20) has a front plate (21) for fastening to an end side of the leaf (T).

14. Drop-down sealing device according to Claim 1 and either of Claims 12 and 13 in combination with Claim 7, wherein the window (24) is arranged in a side wall (23) of the housing (20), and the triggering element (22) projects outwardly.

15. Drop-down sealing device according to Claim 2 and either of Claims 12 and 13 in combination with Claim 7, wherein the window (24) is arranged in a side wall (23) of the housing (20), and the triggering element (22) protrudes from outside into the housing (20).

16. Drop-down sealing device according to one of Claims 1 to 15, wherein the second arm (26) engages in a window (100) of the housing rail (10).

## Revendications

1. Dispositif d'étanchéité abaissable pour un battant (T) d'un portail coulissant, d'une porte coulissante ou d'une fenêtre coulissante, le dispositif d'étanchéité abaissable comprenant :
un rail de boîtier (10),
une baguette d'étanchéité (11, 12) retenue de manière abaissable et soulevable dans le rail de boîtier (10),
un mécanisme d'abaissement disposé dans le rail de boîtier (10) et servant à abaisser la baguette d'étanchéité (11, 12),
un élément d'actionnement (13) relié fonctionnellement au mécanisme d'abaissement et disposé dans le rail de boîtier (10), lequel élément d'actionnement actionne le mécanisme d'abaissement par son déplacement dans la direction longitudinale du rail de boîtier (10), et
un élément pivotant (25, 26), lequel transmet à l'élément d'actionnement (13) une force de déclenchement externe agissant sur l'élément pivotant (25, 26), le dispositif d'étanchéité abaissable comprenant un élément de déclenchement (22), l'élément pivotant (25, 26) pouvant pivoter autour d'un axe de pivotement (27), lequel s'étend perpendiculairement à la direction longitudinale (L) du rail de boîtier (10) et l'élément pivotant (25, 26) comprenant un premier bras (25) et un deuxième bras (26), l'élément de déclenchement (22) étant disposé sur le premier bras (25) et le deuxième bras (26) agissant sur l'élément d'actionnement (13),
**caractérisé en ce que**
l'élément de déclenchement (22) fait saillie au-delà du premier bras (25) perpendiculairement à la direction longitudinale (L) du rail de boîtier (10) et parallèlement à l'axe de pivotement (27).

2. Dispositif d'étanchéité abaissable pour un battant (T) d'un portail coulissant, d'une porte coulissante ou d'une fenêtre coulissante, le dispositif d'étanchéité abaissable comprenant :
un rail de boîtier (10),
une baguette d'étanchéité (11, 12) retenue de manière abaissable et soulevable dans le rail de boîtier (10),
un mécanisme d'abaissement disposé dans le rail de boîtier (10) et servant à abaisser la baguette d'étanchéité (11, 12),
un élément d'actionnement (13) relié fonctionnellement au mécanisme d'abaissement et disposé dans le rail de boîtier (10), lequel élément d'actionnement actionne le mécanisme d'abaissement par son déplacement dans la direction longitudinale du rail de boîtier (10), et
un élément pivotant (25, 26), lequel transmet à l'élément d'actionnement (13) une force de déclenchement externe agissant sur l'élément pivotant (25, 26), le dispositif d'étanchéité abaissable comprenant un élément de déclenchement (22), l'élément pivotant (25, 26) pouvant pivoter autour d'un axe de pivotement (27), lequel s'étend perpendiculairement à la direction longitudinale (L) du rail de boîtier (10) et l'élément pivotant (25, 26) comprenant un premier bras (25) et un deuxième bras (26), le premier bras (25) pouvant être mis en contact avec l'élément de déclenchement (22) ou pouvant être relié à celui-ci, et le deuxième bras (26) agissant sur l'élément d'actionnement (13), **caractérisé en ce que** l'élément de déclenchement (22) fait saillie, dans l'état en contact ou relié, au-delà du premier bras (25) perpendiculairement à la direction longitudinale (L) du rail de boîtier (10) et parallèlement à l'axe de pivotement (27).

3. Dispositif d'étanchéité abaissable selon la revendication 1 ou 2, dans lequel le deuxième bras (26) agit directement sur l'élément d'actionnement (13).

4. Dispositif d'étanchéité abaissable selon l'une des revendications 1 à 3, dans lequel l'élément d'actionnement (13) est un ergot s'étendant dans la direction longitudinale (L) du rail de boîtier (10), lequel ergot est relié à un coulisseau du mécanisme d'abaissement.

5. Dispositif d'étanchéité abaissable selon l'une des revendications 1 à 4, dans lequel l'élément de déclenchement (22) pivote le premier bras (25) autour de l'axe de pivotement (27) sous l'action d'une force parallèlement à la direction longitudinale (L) du rail de boîtier (10), mais en sens inverse au sens de fermeture du battant (T).

6. Dispositif d'étanchéité abaissable selon l'une des revendications 1 à 5, dans lequel l'élément de déclenchement (22) est un ergot.

7. Dispositif d'étanchéité abaissable selon l'une des revendications 1 à 6, dans lequel l'élément de déclenchement (22) traverse une fenêtre (24) disposée dans le boîtier (20) et est mobile à l'intérieur de cette fenêtre (24).

8. Dispositif d'étanchéité abaissable selon l'une des revendications 1 à 7, dans lequel le premier bras (25) et le deuxième bras (26) sont de longueurs différentes.

9. Dispositif d'étanchéité abaissable selon la revendication 8, dans lequel le premier bras (25) est plus long que le deuxième bras (26), de préférence est quatre fois plus long.

10. Dispositif d'étanchéité abaissable selon l'une des revendications 1 à 9, dans lequel les deux bras (25, 26) de l'élément pivotant sont reliés l'un à l'autre solidement et de manière fixée en position et/ou dans lequel l'élément pivotant est formé d'une seule pièce.

11. Dispositif d'étanchéité abaissable selon l'une des revendications 1 à 10, dans lequel le deuxième bras (26) comprend une surface de transmission de force (260) pour la mise en contact avec l'élément d'actionnement (13).

12. Dispositif d'étanchéité abaissable selon l'une des revendications 1 à 11, dans lequel l'élément pivotant (25, 26) est disposé dans un boîtier (20).

13. Dispositif d'étanchéité abaissable selon la revendication 12, dans lequel le boîtier (20) comprend une plaque avant (21) destinée à être fixée à un côté frontal du battant (T).

14. Dispositif d'étanchéité abaissable selon la revendication 1 et la revendication 12 ou 13 en association avec la revendication 7, dans lequel la fenêtre (24) est disposée dans une paroi latérale (23) du boîtier (20) et l'élément de déclenchement (22) fait saillie vers l'extérieur.

15. Dispositif d'étanchéité abaissable selon la revendication 2 et la revendication 12 ou 13 en association avec la revendication 7, dans lequel la fenêtre (24) est disposée dans une paroi latérale (23) du boîtier (20) et l'élément de déclenchement (22) pénètre depuis l'extérieur dans le boîtier (20).

16. Dispositif d'étanchéité abaissable selon l'une des revendications 1 à 15, dans lequel le deuxième bras (26) vient en prise dans une fenêtre (100) du rail de boîtier (10).
